# EUROPÄISCHE PATENTSCHRIFT

(11) **EP 0 668 443 B1**
(45) Veröffentlichungstag und Bekanntmachung des Hinweises auf die Patenterteilung: **10.12.1997**
(21) Anmeldenummer: 94102331.9
(22) Anmeldetag: 16.02.1994
(51) Int. Cl.: F04B 43/12

(54) **Rollenpumpe für Herz-Lungen-Maschinen**
Rollerspump for cardiopulmonary machines
Pompe à galets pour machines cardiopulmonaires

(43) Veröffentlichungstag der Anmeldung: 23.08.1995
(73) Patentinhaber: Stöckert Instrumente GmbH, D-80939 München (DE)
(72) Erfinder: Knott, Erwin Dr-Ing, D-85 586 Poing (DE); Günter, Friedmann, D-83 236 Übersee (DE)
(74) Vertreter: Zangs, Rainer E., Dipl.-Ing.

(56) Entgegenhaltungen:
- EP-A- 0 033 666
- EP-A- 0 147 733
- GB-A- 1 353 156
- GB-A- 2 027 283

## Beschreibung

Die Erfindung betrifft eine Rollempumpe, insbesondere für Herz-Lungen-Maschinen, die einen aus Pumpenstator und Pumpenrotor bestehenden Pumpenkopf, eine Antriebseinheit und ein Pumpengehäuse aufweist.

Grundsätzlich bestehen Rollenpumpen, wie beispielsweise die aus EP-A-0 033 666 bekannte Rollenpumpe, aus einem Pumpenkopf, einer Antriebseinheit und einem Pumpengehäuse, von denen wiederum der Pumpenkopf aus einem Pumpenstator und einem Pumpenrotor besteht. Der Pumpenstator ist ein im wesentlichen zylindrischer Hohlraum, dessen als Pumpenbett bezeichnete Innenwand als Lager für ein in den Pumpenkopf eingelegtes, an der Innenwand anliegendes Schlauchstück dient. Der um seine Mittellängsachse drehbare Pumpenrotor ist in dem Pumpenstator so angeordnet, daß an einem Rollenträger drehbar gelagerte Rollen an dem Schlauchstück abrollbar sind und dabei das Schlauchstück zusammendrücken. Der Pumpenstator besitzt für das Herausführen des Schlauches zumindest einen geöffneten Abschnitt, durch den das Schlauchstück aus dem Inneren des Hohlraums des Pumpenstators geführt wird. Um zu vermeiden, daß das Schlauchstück unter der Einwirkung der auf ihm abrollenden Rollen des Pumpenrotors wandert, muß zumindest ein Ende des Schlauchstücks am Pumpenstator fixiert werden. Bei Rollenpumpen mit umkehrbarer Laufrichtung ist eine Fixierung an beiden Enden des Schlauchstücks erforderlich. Die Antriebseinheit ist in dem Pumpengehäuse angeordnet, das gleichzeitig zur Lagerung des Pumpenkopfes dient. In dem Pumpengehäuse sind bei bekannten Rollenpumpen darüber hinaus elektrische Energieversorgungs- und Regeleinrichtungen für den Pumpenantrieb vorgesehen.

Rollenpumpen werden in der Medizintechnik, insbesondere in Herz-Lungen-Maschinen zum Fördern von Blut in einem künstlichen Kreislauf eingesetzt. Teil dieses Kreislaufs ist der in den Pumpenkopf eingelegte Schlauch. Nicht nur aufgrund der durch die Rollen der Rollenpumpe hervorgerufenen Oklusion des Schlauches, sondern bereits allein durch den Kontakt mit der Schlauchinnenwand wird das geförderte Blut unerwünscht beeinflußt und geschädigt. Ziel einer jeden Anwendung von Blutpumpen, insbesondere bei Herz-Lungen-Maschinen muß daher sein, den Zeitraum so kurz wie möglich zu gestalten, in dem das Blut mit der Schlauchinnenwand in Kontakt ist. Grundsätzlich führt diese Überlegung dazu, daß die eingesetzten Schlauchstücke möglichst kurz gehalten werden. Die bekannten Rollenpumpen, insbesondere beim Einsatz in Herz-Lungen-Maschinen unterstützen dieses Vorhaben nicht. Die meist mehrere Rollenpumpen enthaltende Herz-Lungen-Maschine muß als Ganzes so aufgetellt werden, daß sich möglichst kurze Schlauchstücke ergeben. Angesichts der Größe einer Herz-Lungen-Maschine kommt es in den meisten Fällen jedoch zu unerwünscht langen Schlauchleitungen, die zu einem sehr lange andauernden Kontakt zwischen Blut und Schlauchinnenwand führen.

Davon ausgehend liegt der Erfindung die Aufgabe zugrunde, eine Rollenpumpe der eingangs genannten Art zu schaffen, deren Aufbau die angestrebte Verkürzung der Schlauchlänge unterstützt.

Gelöst wird diese Aufgabe durch eine Rollenpumpe für Herz-Lungen-Maschinen mit den Merkmalen des Patentanspruchs 1.

Bei der erfindungsgemäßen Rollenpumpe kann der Pumpenkopf um eine zur Mittellängsachse des Pumpenrotors parallele Achse drehbar sein, was dazu führt, daß die Austrittsöffnung des Pumpenstators für das eingelegte Schlauchstück so ausgerichtet werden kann, daß sich eine möglichst kurze Gesamtschlauchlänge ergibt.

Führt man sich vor Augen, daß an Herz-Lungen-Maschinen oft zahlreiche Zusatzaggregate eingesetzt werden, wird deutlich, daß die individuelle Ausrichtung der in die Herz-Lungen-Maschine eingesetzten Rollenpumpen bezogen auf die unmittelbar angeschlossene Zusatzeinrichtung zu erheblich verkürzten Schlauchstücken führt. Der geöffnete Abschnitt kann auch so ausgerichtet werden, daß sie gewissermaßen auf den Patienten zeigt, ohne daß es erforderlich ist, die vergleichsweise große Herz-Lungen-Maschine entsprechend anzuordnen.

Wird die erfindungsgemäße Rollenpumpe so ausgelegt, daß der Pumpenkopf aus dem Pumpengehäuse entnehmbar ist, kann der mit der Antriebseinheit verbundene Pumpenkopf in ein separates, in der Regel sehr viel kleineres Gehäuse eingesetzt werden. Das deutlich kleinere Gehäuse, das die Antriebseinheit aufnimmt und den Pumpenkopf lagert, kann in der Nähe des Patienten oder einer Zusatzeinrichtung angeordnet werden und ist mit der Herz-Lungen-Maschine nur noch über elektrische Energieversorgungs- und Steuerleitungen verbunden. Die unmittelbare räumliche Nähe zum Patienten bzw. zur Zusatzeinrichtung der Herz-Lungen-Maschine führt zu extrem kurzen Schlauchlängen, die insbesondere dann erforderlich sind, wenn ein künstlicher Blutkreislauf für Patienten mit geringer Gesamtblutmenge, beispielsweise Neugeborene und Säuglinge aufgebaut werden soll.

Ist erfindungsgemäß allein der Pumpenkopf aus dem Pumpengehäuse entnehmbar, können verschieden große Pumpenköpfe bzw. Doppel-Pumpenköpfe an ein und derselben Basis eingesetzt werden, was nicht nur im Hinblick auf die Flexibilität der Rollenpumpe bzw. der Herz-Lungen-Maschine, sondern auch im Hinblick auf die Reinigungsmöglichkeiten vorteilhaft ist.

Um den bewegbaren Pumpenkopf zu sichern, ist vorteilhaft eine Verriegelungseinrichtung vorgesehen, mit der der Pumpenkopf am Pumpengehäuse festgelegt wird.

Insbesondere für den Fall, daß Pumpenkopf und Antriebseinheit aus dem Pumpengehäuse entnehmbar sind, ist eine sehr kompakte Ausgestaltung der Antriebseinheit erforderlich, die dazu einen Elektromotor und ein zweistufiges Riemengetriebe aufweist. Zur Vermeidung von Schlupf unter Beibehaltung der Elastizität werden Zahnriemen eingesetzt.

Wie bei herkömmlichen Rollenpumpen ist auch bei der erfindungsgemäßen Rollenpumpe die Energiequelle für die Antriebseinheit und/oder die Steuereinheit zur Steuerung der Antriebseinheit in dem Pumpengehäuse vorgesehen. Für den Anschluß sind lediglich elektrische Verbindungen erforderlich, die auf sehr einfache Weise beliebig lang gestaltet werden können.

Im folgenden wird die Erfindung anhand eines Ausführungsbeispiels unter der Bezugnahme auf die Zeichnungen genauer beschrieben. Darin zeigt:
- Fig. 1: eine erfindungsgemäße Rollenpumpe in einer Schnittansicht;
- Fig. 2: die Rollenpumpe aus Fig. 1 in einer Draufsicht;
- Fig. 3: einen Teil der Rollenpumpe in einer Schnittansicht entlang der Linie A-A in Fig. 2; und
- Fig. 4: einen Rastring der Verriegelungseinrichtung gemäß Fig. 3.

In Fig. 1 ist eine Rollenpumpe dargestellt, die aus einem Pumpenkopf 1, einer Antriebseinheit 2 und einem Pumpengehäuse 3 besteht. Der Pumpenkopf 1 umfaßt einen Pumpenstator 4, in dessen im wesentlichen zylindrischen Hohlraum 5 ein Pumpenrotor 6 um seine Mittellängsachse drehbar angeordnet ist. Wie in Fig. 2 gezeigt, weist der Pumpenrotor 6 an jeweils einem Rollenträger 7 gelagerte Rollen 8 auf, die bei einer Drehbewegung des Pumpenrotors 6 an dem in dem Pumpenkopf eingelegten Schlauchstück 9 ablaufen. Die Innenwand des zylindrischen Hohlraums des Pumpenstators 4 dient als Gegenlager an dem das Schlauchstück anliegt. Dieses Lager wird üblicherweise als Pumpenbett bezeichnet.

Wie in Fig. 1 gezeigt, umfaßt der Pumpenstator ferner eine Basisplatte 10, die einerseits die Lager 11 und 12 der Pumpenrotorlagerung aufnimmt und andererseits zur Lagerung des Pumpenkopfes im Gehäuse 3 dient. Bei der erfindungsgemäßen Rollenpumpe ist sowohl der Pumpenstator 4 als auch die Basisplatte 10 kreisförmig, so daß der Pumpenkopf in der den Pumpenkopf aufnehmenden Öffnung des Gehäuses 3 um eine Achse drehbar ist, die zur Mittellängsachse des Pumpenrotors parallel ist. Der geöffnete Abschnitt 13 des Pumpenstators 4, durch die das Schlauchstück aus dem zylindrischen Innenraum des Pumpenstators herausgeführt wird, kann demnach in verschiedenen Richtungen angeordnet werden, wenn der Pumpenkopf in der Öffnung des Gehäuses 3 um seine Drehachse verdreht wird. Bei der Darstellung der Fig. 2 ist am geöffneten Abschnitt 13 des Pumpenstators 4 ein Schlauchfixierungsmodul 14 angeordnet, das vom Pumpenstator und damit vom Pumpenkopf der Rollenpumpe lösbar ist. Zwei Fixierungseinheiten 15 sind in dem Schlauchfixierungsmodul 14 vorgesehen und legen die beiden aus dem Pumpenstator 4 herausgeführten Enden des Schlauchstücks 9 fest.

Um die bei dem beschriebenen Ausführungsbeispiel der Erfindung erwähnte Drehbarkeit des Pumpenkopfes zu gewährleisten, ist die Antriebseinheit 2 unmittelbar an der Basisplatte 10 des Pumpenstators 4 befestigt. Die Antriebseinheit 2 wird somit zusammen mit dem Pumpenkopf bewegt, d.h. verdreht. Die kompakte Bauweise der Antriebseinheit 2 ermöglicht eine Anordnung unmittelbar an der Basisplatte 10 des Pumpenstators 4. Um die kompakte Bauweise zu erreichen, besteht die Antriebseinheit 2 aus einer Getriebeeinheit 16 und einem Elektromotor 17. Die Getriebeeinheit 16 weist zwei Stufen 18 und 19 auf, wodurch die kompakte Bauweise der Getriebeeinheit 16 erreicht wird. Bei beiden Getriebestufen handelt es sich um Riemengetriebe, in denen jeweils ein Zahnriemen zum Einsatz kommt. Das bei dem Ausführungsbeispiel vorgesehene, zweistufige Riemengetriebe erreicht bei kompaktem Aufbau die erforderliche Herabsetzung der Drehzahl vom Motor zum Pumpenrotor und stellt die nötige Elastizität bereit, die beim Antrieb von Rollenpumpen grundsätzlich angestrebt wird.

In Fig. 1 ist ferner die elektrische Anschlußleitung 20 gezeigt, über die einerseits der Elektromotor 17 mit einer Spannungsversorgung verbunden ist und andererseits einer Steuerungseinrichtung Signale, beispielsweise Referenzpositionsimpulse zugeführt werden. Sowohl die Spannungsversorgung als auch die Steuerungseinheit sind in der Regel im Gehäuse 3 angeordnet (nicht dargestellt). Durch die erfindungsgemäße Einheit von Pumpenkopf und Pumpenantrieb eröffnet sich jedoch die Möglichkeit, die Spannungsversorgung und/oder die Steuerungseinheit aus dem Pumpengehäuse auszugliedern und in einem anderen Gehäuseteil der Herz-Lungen-Maschine anzuordnen. Vorteilhafterweise beschränkt sich die Ausgliederung auf die Spannungsversorgung der Rollenpumpen einer Herz-Lungen-Maschine. Dadurch kann bei einer Herz-Lungen-Maschine eine Spannungsversorgung für sämtliche Rollenpumpen vorgesehen werden. Die Steuerungseinheiten werden in der Regel individuell für jede Rollenpumpe in dem zugehörigen Pumpengehäuse verbleiben, ebenso wie die Anzeigen für pumpenspezifische Meßgrößen und Betriebszustände.

In Fig. 2 ist eine Verriegelungseinrichtung 21 gezeigt, mit der der Pumpenkopf am Pumpengehäuse 3 verriegelt werden kann. Eine einmal ausgewählte Drehstellung wird mit Hilfe der Verriegalungseinrichtung 21 gesichert. Die Verriegelungseinrichtung 21 kann kontinuierlich gestaltet sein oder eine Verriegelung nur in bestimmten vorgegebenen Drehstellungen zulassen. Bei der im folgenden detaillierter beschriebenen Verriegelungseinrichtung handelt es sich um eine Verriegelung des zweiten Typs.

Dazu wird Bezug genommen auf Fig. 3, die eine Teilschnittansicht des Pumpenstators an der Schnittlinie A-A in Fig. 2 zeigt. Die Verriegelungseinrichtung 21 besteht aus einem Raststift 22, der in Aussparungen eines Rastringes 24 einrastbar ist. Der Rastring ist in Fig. 4 so dargestellt, daß die Anordnung der Aussparungen und damit der Rastpositionen für den Pumpekopf erkennbar ist. Der Rastring 24 wird in der Öffnung des Gehäuses 3 angeordnet und bleibt mit dem Gehäuse verbunden. Der Pumpenkopf wird in den Rastring 24 eingesetzt und liegt auf einem die Drehbewegung unterstützenden Lagerkörper 25 auf, der in einer Nut des Rastringes 24 angeordnet ist. Bei dem Lagerkörper 25 handelt es sich beispielsweise um einen Kunststoffring, der aus einem Material hergestellt ist, das im Zusammenspiel mit dem Material des Pumpenstators die gewünschten Haft- bzw. Gleitreibungsbeiwerte bereitstellt.

Der Raststift 22 wird in Längsrichtung aus den Aussparungen des Rastringes 24 bewegt, indem über ein Griffstück 26 eine in Längsrichtung des Raststiftes 22 wirkende Zugkraft aufgebracht wird. Der Zugkraft wirkt die Rückstellkraft einer Feder 27 entgegen, so daß nach dem Loslassen des Griffstücks 26 der Raststift 22 in Richtung des Rastringes bewegt wird und durch eine Drehung des Pumpenkopfes zum Einrasten gebracht werden kann, sofern nicht der Raststift 22 bereits beim Loslassen des Griffstückes 26 genau über eine Aussparung im Rastring 24 angeordnet war.

Durch eine Erhöhung der Anzahl der Aussparungen am Rastring 24 kann eine quasi-kontinuierliche Verteilung der möglichen Drehstellungen des Pumpenkopfs erreicht werden. Im Hinblick auf den praktischen Einsatz erscheint dies ausreichend, so daß eine alle Drehstellungen zulassende Verriegelungseinrichtung nicht unbedingt erforderlich ist. Im Hinblick auf das Gewicht des Pumpenkopfes und der Antriebseinheit ist einer Verriegelung mit formschlüssigen Elementen, wie sie durch Raststift und Aussparung realisiert wird, gegenüber einer kraftschlüssigen Verriegelung der Vorzug zu geben.

Wie aus Fig. 1 und 3 hervorgeht, können der Pumpenkopf 1 und die Antriebseinheit 2 gemeinsam aus dem Pumpengehäuse entnommen werden. Handelt es sich bei dem Pumpengehäuse 3 um den Teil eines Pumpengehäuses, der in eine Herz-Lungen-Maschine integriert ist, bietet sich so die Möglichkeit, Pumpenkopf und Antriebseinheit aus der Herz-Lungen-Maschine zu entfernen und in einem separaten Gehäuse anzuordnen, das dazu eine entsprechend angepaßte Öffnung und ggf. auch den Rastring 24 aufweist. Die elektrische Anschlußleitung 20 kann ohne Schwierigkeiten verlängert werden, wohingegen die Schlauchleitung, in der das Blut des Patienten gefördert wird, verkürzt werden kann, da Pumpenkopf und Antriebseinheit zusammen mit dem separaten Gehäuse in unmittelbarer Nähe des Patienten angeordnet werden können.

Beläßt man Pumpekopf und Antriebseinheit im Gehäuse 3, kann durch Verdrehung des Pumpenkopfes ein geöffneter Abschnitt 13 so eingestellt werden, daß mit möglichst kurzen Schlauchlängen gearbeitet werden kann.

## Patentansprüche

1. Rollenpumpe für Herz-Lungen-Maschinen mit
- einem Pumpenkopf (1) bestehend aus
-- einem Pumpenstator (4), der ein als Lager für ein Schlauchstück (9) dienendes Pumpenbett und einen geöffneten Abschnitt (13) für das Herausführen des Schlauchstücks aufweist, und
-- einem Pumpenrotor (6), der um seine Mittellängsachse drehbar in dem Pumpenstator angeordnet ist und der an einem Rollenträger (7) drehbar gelagerte Rollen (8) aufweist, die bei einer Drehbewegung des Pumpenrotors (6) an dem in dem Pumpenkopf (1) eingelegten Schlauchstück (9) ablaufen,
- einer Antriebseinheit (2) zum Erzeugen der Drehbewegung des Pumpenrotors (6), und
- einem Pumpengehäuse (3) zur Lagerung des Pumpenkopfes (1) und Aufnahme der Antriebseinheit (2)
dadurch **gekennzeichnet**, daß
- die Antriebseinheit (2) mit dem Pumpenkopf (1) derart verbunden ist, daß der Pumpenkopf (1) bezogen auf das Pumpengehäuse (3) in verschiedene auf den geöffneten Abschnitt bezogene Drehstellungen, in denen die Rollenpumpe betreibbar ist, drehbar ist.

2. Rollenpumpe nach Anspruch 2,
dadurch **gekennzeichnet**, daß
der Pumpenkopf (1) um eine zur Mittellängsachse des Pumpenrotors (8) parallele Achse drehbar ist.

3. Rollenpumpe nach Anspruch 1 oder 2,
dadurch **gekennzeichnet**, daß
der Pumpenkopf (1) aus dem Pumpengehäuse (3) entnehmbar ist.

4. Rollenpumpe nach Anspruch 1,
dadurch **gekennzeichnet**, daß
die Antriebseinheit (2) an dem Pumpenkopf (1) derart befestigt ist, daß sie bezogen auf das Pumpengehäuse (3) gemeinsam mit dem Pumpenkopf (1) drehbar ist.

5. Rollenpumpe nach Anspruch 4,
dadurch **gekennzeichnet**, daß
die Antriebseinheit (2) um eine zur Mittellängsachse des Pumpenrotors (6) parallele Achse gemeinsam mit dem Pumpenkopf (1) drehbar ist.

6. Rollenpume nach Anspruch 4 oder 5,
dadurch **gekennzeichnet**, daß
die Antriebseinheit (2) aus dem Pumpengehäuse (3) gemeinsam mit dem Pumpenkopf (1) entnehmbar ist.

7. Rollenpumpe nach einem der vorangegangenen Ansprüche,
dadurch **gekennzeichnet**, daß
eine Verriegelungseinrichtung (21) zur lösbaren Verriegelung des Pumpekopfes (1) am Pumpengehäuse (3) vorgesehen ist.

8. Rollenpumpe nach Anspruch 7,
dadurch **gekennzeichnet**, daß
die Verriegelungseinrichtung (21) einen Raststift (22), der am Pumpenstator (4) axial verschiebbar angeordnet ist, und einen Rastring (24) umfaßt, der am Pumpengehäuse (3) angeordnet ist und der Aussparungen aufweist, in die der Raststift (22) einrastbar ist.

9. Rollenpumpe nach Anspruch 8,
dadurch **gekennzeichnet**, daß
eine Feder (27) vorgesehen ist, die mit dem Raststift (22) derart zusammenwirkt, daß der Raststift (22) in eine der Aussparungen des Rastrings (24) aufgrund der Federkraft einrastet.

10. Rollenpumpe nach Anspruch 7,
dadurch **gekennzeichnet**, daß
mit Hilfe der Verriegelungseinrichtung der Pumpenkopf (1) am Pumpengehäuse (3) in einer beliebigen Drehstellung verriegelbar ist.

11. Rollenpumpe nach Anspruch 10,
dadurch **gekennzeichnet**, daß
die Verriegelungseinrichtung eine Klemmeinrichtung und einen Klemmring umfaßt, der am Pumpengehäuse (3) angeordnet ist und an dem die Klemmeinrichtung festklemmbar ist, so daß der Pumpenkopf (1) am Pumpengehäuse in einer beliebigen Drehstellung fixierbar ist.

12. Rollenpumpe nach einem der vorangegangenen Ansprüche,
dadurch **gekennzeichnet**, daß
die Antriebseinheit (2) einen Elektromotor (17) und ein zweistufiges Riemengetriebe (16) aufweist.

13. Rollenpumpe nach Anspruch 12,
dadurch **gekennzeichnet**, daß
die Riemen des Riemengetriebes (16) Zahnriemen sind.

14. Rollenpumpe nach einem der vorangegangenen Ansprüche,
dadurch **gekennzeichnet**, daß
eine Energiequelle für die Antriebseinheit (2) in dem Pumpengehäuse (3) vorgesehen ist.

## Claims

1. Roller pump for heart-lung machine with :
- a pump head (1) consisting of
- a pump stator (4) comprising a pump bed serving as a bearing for a hose piece (9) and an open section (13) for exit of the hose piece, and
- a pump rotor (6) arranged in the pump stator so as to be rotatable about its centre longitudinal axis and comprising rollers (8) which are mounted rotatably on a roller support (7) and which on rotary movement of the pump rotor (6) run over the hose piece (9) inserted in the pump head (1),
- a drive unit (2) for producing the rotary movement of the pump rotor (6), and
- a pump housing (3) for mounting the pump head (1) and receiving the drive unit (2),
characterised in that
- the drive unit (2) is connected to the pump head (1) in such a way that the pump head (1) referred to the pump housing (3) is rotatable into different rotational positions referred to the open section, in which positions the roller pump can be operated.

2. Roller pump according to claim 1, characterised in that the pump head (1) is rotatable about an axis parallel to the centre longitudinal axis of the pump rotor (8).

3. Roller pump according to claim 1 or 2, characterised in that the pump head (1) is removable from the pump housing (3).

4. Roller pump according to claim 1, characterised in that the drive unit (2) is attached to the pump head (1) in such a way that it is rotatable together with the pump head (1) referred to the pump housing (3).

5. Roller pump according to claim 4, characterised in that the drive unit (2) is rotatable together with the pump head (1) about an axis parallel to the centre longitudinal axis of the pump rotor (6).

6. Roller pump according to claim 4 or 5, characterised in that the drive unit (2) is removable together with the pump head (1) from the pump housing (3).

7. Roller pump according to any of the preceding claims, characterised in that a locking device (21) is provided for releasably locking the pump head (1) to the pump housing (3).

8. Roller pump according to claim 7, characterised in that the locking device (21) includes a latch pin (22) which is arranged axially slidably on the pump stator (4) and a latch ring (24) which is arranged on the pump housing (3) and which comprises recesses in which the latch pin (22) can be latched.

9. Roller pump according to claim 8, characterised in that a spring (27) is provided, which cooperates with the latch pin (22) in such a way that the latch pin (22) latches in one of the recesses of the latch ring (24) on account of the spring force.

10. Roller pump according to claim 7, characterised in that by means of the locking device the pump head (1) can be locked to the pump housing (3) in any rotational position.

11. Roller pump according to claim 10, characterised in that the locking device includes a clamping device and a clamping ring which is arranged on the pump housing (3) and to which the clamping device can be clamped fast, so that the pump head (1) can be fixed to the pump housing in any rotational position.

12. Roller pump according to any of the preceding claims, characterised in that the drive unit (2) comprises an electric motor (17) and a two-stage belt drive (16).

13. Roller pump according to claim 12, characterised in that the belts of the belt drive (16) are toothed belts.

14. Roller pump according to any of the preceding claims, characterised in that an energy source for the drive unit (2) is provided in the pump housing (3).

## Revendications

1. Pompe à galets pour machines cardiopulmonaires comprenant
- une tête de pompe (1) constituée
-- d'un stator de pompe (4) qui présente un lit d'appui de pompe servant de palier support à une partie de tuyau (9), et un tronçon ouvert (13) pour faire sortir la partie de tuyau, et
-- d'un rotor de pompe (6), qui est disposé dans le stator de pompe, de manière rotative autour de son axe médian longitudinal, et qui comporte sur un support de galets (7), des galets (8) montés en rotation, qui lors d'un mouvement de rotation du rotor de pompe (6) roulent sur la partie de tuyau (9) déposée dans la tête de pompe (1),
- une unité d'entraînement (2) destinée à engendrer le mouvement de rotation du rotor de pompe (6), et
- un carter de pompe (3) destiné au montage de la tête de pompe (1) et à recevoir l'unité d'entraînement (2),
**caractérisée** en ce que
- l'unité d'entraînement (2) est reliée à la tête de pompe (1) de manière telle, que la tête de pompe (1) puisse être tournée, par rapport au carter de pompe (3), dans différentes positions de rotation relativement au tronçon ouvert, dans lesquelles la pompe à galets peut fonctionner.

2. Pompe à galets selon la revendication 1, **caractérisée** en ce que la tête de pompe (1) peut tourner autour d'un axe parallèle à l'axe médian longitudinal du rotor de pompe (6).

3. Pompe à galets selon la revendication 1 ou 2, **caractérisée** en ce que la tête de pompe (1) peut être retirée du carter de pompe (3).

4. Pompe à galets selon la revendication 1, **caractérisée** en ce que l'unité d'entraînement (2) est fixée à la tête de pompe (1) de manière telle, qu'elle puisse tourner en commun avec la tête de pompe (1) par rapport au carter de pompe (3).

5. Pompe à galets selon la revendication 4, **caractérisée** en ce que l'unité d'entraînement (2) peut tourner en commun avec la tête de pompe (1), autour d'un axe parallèle à l'axe médian longitudinal du rotor de pompe (6).

6. Pompe à galets selon la revendication 4 ou 5, **caractérisée** en ce que l'unité d'entraînement (2) peut être retirée en commun avec la tête de pompe (1), du carter de pompe (3).

7. Pompe à galets selon l'une des revendications précédentes, **caractérisée** en ce qu'un dispositif de verrouillage (21) est prévu sur le carter de pompe (3), pour le verrouillage démontable de la tête de pompe (1).

8. Pompe à galets selon la revendication 7, **caractérisée** en ce que le dispositif de verrouillage (21) comprend une cheville d'encliquetage (22), qui est disposée de manière axialement coulissante sur le stator de pompe (4), et un anneau d'encliquetage (24) qui est disposé sur le carter de pompe (3) et qui présente des évidements dans lesquels peut s'encliqueter la cheville d'encliquetage (22).

9. Pompe à galets selon la revendication 8, **caractérisée** en ce qu'il est prévu un ressort (27), qui coopère avec la cheville d'encliquetage (22), de manière telle, que la cheville d'encliquetage (22) vient s'encliqueter dans l'un des évidements (22) de l'anneau d'encliquetage (24), en raison de la force du ressort.

10. Pompe à galets selon la revendication 7, **caractérisée** en ce qu'à l'aide du dispositif de verrouillage, la tête de pompe (1) peut être verrouillée sur le carter de pompe (3), dans une position de rotation quelconque.

11. Pompe à galets selon la revendication 10, **caractérisée** en ce que le dispositif de verrouillage comprend un dispositif de serrage et un anneau de serrage, qui est placé sur le carter de pompe (3) et sur lequel il est possible de serrer le dispositif de serrage, de manière telle, que la tête de pompe (1) puisse être fixée au carter de pompe dans une position de rotation quelconque.

12. Pompe à galets selon l'une des revendications précédentes, **caractérisée** en ce que l'unité d'entraînement (2) comprend un moteur électrique (17) et une transmission à courroies (16) à deux étages.

13. Pompe à galets selon la revendication 12, **caractérisée** en ce que les courroies de la transmission à courroies (16) sont des courroies crantées.

14. Pompe à galets selon l'une des revendications précédentes, **caractérisée** en ce qu'une source d'énergie pour l'unité d'entraînement (2) est prévue dans le carter de pompe (3).
